# EUROPÄISCHE PATENTSCHRIFT

(11) **EP 0 206 093 B1**
(45) Veröffentlichungstag und Bekanntmachung des Hinweises auf die Patenterteilung: **22.11.1990**
(21) Anmeldenummer: 86107886.3
(22) Anmeldetag: 10.06.1986
(51) Int. Cl.: C10B 39/14

(54) **Verfahren zum Nasslöschen von Koks und Löschwagen für Verkokungsöfen**
Wet quenching process and quench car for a coke oven
Procédé d'extinction humide et chariot d'extinction pour four à coke

(30) Priorität: 15.06.1985 DE 3521540
(43) Veröffentlichungstag der Anmeldung: 30.12.1986
(73) Patentinhaber: Still Otto GmbH, 44718 Bochum (DE)
(72) Erfinder: Kwasnik, Hans-Jürgen, D-4690 Herne (DE); Piduch, Hans-Günter, D-4630 Bochum 1 (DE); Lucas, August, D-4354 Datteln-Horneburg (DE)
(74) Vertreter: Dahlkamp, Heinrich-Leo, Dipl.-Ing.

(56) Entgegenhaltungen:
- DE-C- 3 344 828
- US-A- 4 010 695

## Beschreibung

Die Erfindung betrifft ein Verfahren zum Naßlöschen von Koks in einem Löschwagen, der nach Aufnahme des garen Brandes einer Ofenkammer zum Naßlöschen unter den Löschturm verfahren wird, wobei der Koksaufnahmebehälter des Wagens als viereckiger Kasten ausgebildet und mit einem schräg angeordneten Boden versehen ist, der zu der Koksrampe, die auf der entgegengesetzten Seite der Koksofenbatterie liegt, schräg nach unten verläuft und die der Koksrampe zugewandte Vorderwand des Aufnahmebehälters an ihrem unteren Abschnitt über ihre ganze Länge mit einer nach außen verschwenkbaren Klappe versehen ist. Außerdem bezieht sich die Erfindung auf einen Löschwagen zur Durchführung des Verfahrens.

Derartige sogenannte Einpunkt-Löschwagen gehören zum Stand der Technik. Bei einem aus der DE-OS 29 19 956 bekannten Löschwagen dieser Art ist der Boden um eine waagerechte Achse schwenkbar und ermöglicht in der hochgeschwenkten Stellung das Ausbringen des gelöschten Kokses auf die Rampe. Bei dem bekannten Aufnahmebehälter ist es erforderlich, den Rand des Bodens über seinen gesamten Umfang mit einer Dichtleiste zu versehen, die an der Unterseite der Wandungen anliegt. Eine möglichst einwandfreie Abdichtung ist deswegen erwünscht, weil das Ablöschen des Kokses durch Aufschwemmen des Brandes erfolgen soll, d.h. das Löschwaser soll zunächst in dem Koksaufnahmebehälter gesammelt und während des Löschvorganges oder nach dem Löschen geregelt abgelassen werden, bevor der gelöschte Koks zur Rampe befördert wird.

Der Erfindung liegt die Aufgabe zugrunde, ein Verfahren zum Naßlöschen von Koks und einen Einpunkt-Löschwagen mit einem dichten, unbeweglich angeordneten, schräg verlaufenden Boden vorzuschlagen, wobei der Abfluß des Löschwassers während des Löschvorganges oder nach dem Löschen geregelt und unabhängig von dem Austragen des Kokses erfolgen kann.

Zur Lösung dieser Aufgabe ist das Verfahren gemäß Anspruch 1 und die Vorrichtung zur Durchführung des Verfahrens gemäß Anspruch 2 vorgesehen. Erfindungsgemäß wird während des Löschvorganges unter dem Löschturm das ablaufende Wasser zunächst durch den Rost zur äußeren Mantel der Klappe geleitet und fließt dann nach dem Öffnen der Klappe um den Spalt 'a' senkrecht zwischen dem Rost ab. Zum Austragen des Kokses werden dann die Klappe einschließlich innerer Klappenverkleidung vollständig geöffnet.

Zur Durchführung des Verfahrens sieht die Erfindung einen Einpunkt-Löschwagen vor, bei dem zur Bildung der spaltförmigen Öffnung "a" eine erste Betätigungseinrichtung dient, die aus je einem, an den Stirnseiten des Aufnahmebehälters angeordneten Wagen besteht, der mittels einer Kolben-Zylinder-Anordnung um die gewünschte Spaltbreite quer zur Fahrtrichtung des Kokslöschwagens verfahrbar und mit der Betätigungsstange verbunden ist. Vorzugsweise dient zum vollständigen Öffnen der Klappe eine zweite Betätigungseinrichtung, die aus einer Kolben-Zylinder-Anordnung besteht, die an dem hinteren Ende des Gehäuses des verfahrbaren Wagens angebracht ist und deren verschiebbar Kolben mit der Betätigungsstange in Verbindung steht.

Bei einer bevorzugten Ausführungsform der Erfindung ist die Betätigungsstange mit dem einen Arm eines Kniehebelgelenkes verbunden, an dessen anderem Arm das Ende des verschiebbaren Kolbens zum vollständigen Öffnen der Klappe angebracht ist, und das Kniehebelgelenk am vorderen Ende des Gehäuses des verschiebbaren Wagens befestigt.

Die Klappe ist zweckmäßigerweise mit einer umlaufenden, nachgiebigen Dichtleiste versehen, die in der Verschlußstellung gegen eine die Öffnung des Aufnahmebehälters umgebende Anlagefläche gedrückt wird. Die innere Klappenverkleidung ist weiterhin als stabiler Rost mit einer Vielzahl paralleler, länglicher Spalte ausgebildet, wobei der Rost aus einzelnen austauschbaren Stegen, insbesondere aus hitzebeständigem Werkstoff, und dazwischen angeordneten Distanzstücken zusammengefügt ist. Die Spalte weisen vom Löschbehälter in Richtung zur Koksrampe hin, in Fließrichtung des Löschwassers, eine konische Verbreiterung auf, wie in den Ansprüchen 8 und 9 beschrieben ist. Dadurch können sich die Austrittsspalte nicht mit Koksgruß oder kleineren Koksstücken zusetzen, sondern werden vielmehr mit dem austretenden Löschwasser freigespült. Darüber hinaus wird ausreichende statische Stabilität gegenüber der mechanischen Beanspruchung durch den einfallenden Koks dadurch gewährleistet, daß die im Querschnitt konischen Stege der rostförmigen Klappenverkleidung als Hochkantprofile die Kräfte aufnehmen, d.h. in der Querschnittshöhe im rechten Winkel zur längs der Vorderwand verlaufenden Klappe angeordnet sind. Der Rost ist erfindungsgemäß fest mit der Klappe oder über einen Drehpunkt mit der Klappe so verbunden, daß zunächst nur die Klappe selbst durch den Öffnungsmechanismus betätigt wird und der Rost erst bei Öffnen über den Spalt "a" hinaus durch eine Mitnahmevorrichtung dem Bewegungsablauf folgt.

Die Erfindung sieht ferner vor, zwischen dem dichten Boden des Aufnahmebehälters und Platten, die im Abstand von dem Boden eingelegt sind, einen Hohlraum zur Aufnahme von Löschwasser zu bilden, das über Spalte in diesen einfließen kann, die zwischen den Platten freigelassen sind. Ferner können die beiden Stirnwände und die Vorderwand des Koksaufnahmebehälters mit Platten ausgelegt sein, die unter Bildung von Dampf- und Wasserabzugsräumen durch Stege im Abstand von den Wänden gehalten sind; dabei sind die Platten unter Freilassen von Spalten mit vorbestimmten Breiten neben- und übereinander angeordnet. Vorzugsweise bestehen die Platten zur Bildung des Doppelbodens und der Doppelwände aus Gußeisen.

Der Einpunkt-Löschwagen gemäß vorliegender Erfindung dient zur Aufnahme eines Brandes im Stillstand, was gegenüber den Löschwagen, die während der Aufnahme des Kokses verfahren werden, den Vorteil hat, daß der Abzug der beim Drücken entstehenden Emissionen besser kontrollierbar ist. Die durchgehende Klappe, die im geschlossenen Zustand mit einer Dichtleiste an der Öffnung anliegt, läßt sich zunächst in eine Stellung bringen, in der nur ein Spalt für den Abfluß des Wassers während des Löschens bzw. nach dem Löschen geöffnet wird. Durch die vorgeschaltete rostförmige innere Klappenverkleidung wird dieser Spalt nicht durch Koksstücke verkleinert, sondern steht vielmehr voll zum Ablaufen des Löschwassers zur Verfügung. Auf diese Weise besteht die Möglichkeit, den Brand beim Ablöschen aufzuschwemmen und das Löschwasser geregelt und schnell abzuführen. Unabhängig davon läßt sich die Klappe zur Entladung des Kokses einschließlich innerer Klappenverkleidung vollständig öffnen.

Auf den Zeichnungen ist ein Ausführungsbeispiel der Erfindung schematisch dargestellt. Es zeigen
Figur 1 eine Seitenansicht eines Kokslöschwagens,
Figur 2 eine Draufsicht auf den in Figur 1 dargestellten Löschwagen,
Figur 3 eine teilweise geschnittene Stirnansicht des Koksaufnahmebehälters und
Figuren 4 bis 6 vergrößterte, der Figur 3 entsprechende Ansichten des unteren Teils des Koksaufnahmebehälters mit den Betätigungseinrichtungen für die Klappe, und zwar zeigt
   Figur 4 den geschlossenen,
Figur 5 den um den Spalt "a" geöffneten und
Figur 6 den vollständig geöffneten Zustand der Klappe.

Der auf den Figuren 1, 2 und 3 dargestellte Kokslöschwagen (1) ist auf den Fahrgestellen (2) in Längsrichtung einer Koksofenbatterie auf Schienen (3) bis unter einen am Ende der Koksofenbatterie stehenden Löschturm verfahrbar. Der mittlere Abschnitt des Löschwagens trägt den Behälter (4) zur Aufnahme des glühenden Kokses, der aus einer Kammer der Koksofenbatterie gedrückt wird. Der Koksaufnahmebehälter (4) ist kastenförmig ausgebildet und besteht aus einer der Koksofenbatterie zugewandten Rückwand (5), der Vorderwand (6) und zwei Stirnwänden (7) sowie dem schräg verlaufenden Boden (8), der in Richtung der nicht dargestellten Rampe schräg nach unten verläuft. Die Vorderwand (6) des Behälters ist erfindungsgemäß an ihrem unteren Ende mit einer Öffnung (9) versehen, die sich über die gesamte Länge der Vorderwand erstreckt. Die Öffnung ist mit einer Klappe (10) verschließbar, die über eine Betätigungsstange (11) geöffnet und gechlossen werden kann und um einen oberen Schwenkpunkt (12) am unteren Ende der Vorderwand (6) verschwenkbar ist.

Auf den Figuren 2 und 3 ist angedeutet, daß die beiden Stirnwände und die Vorderwand des Koksaufnahmebehälters mit vorzugsweise aus Gußeisen bestehenden Platten (13) ausgelegt sind, die durch Stege (14) im Abstand von den Außenwänden (6) bzw. (7) gehalten werden. Auf diese Weise werden zwischen den Platten (13) und den Außenwänden (6) bzw. (7) Hohlräume gebildet, die als Abflußräume zum Abzug von Dampf und Wasser dienen. Die Gußplatten stoßen nicht aneinander, sondern sind mit einer vorbestimmten Spaltbreite neben- und übereinander angeordnet. Durch die Spalte, die zwischen den einzelnen Platten freigelassen sind, können Dampf und Wasser in die Abflußräume eintreten. Die wasserdichten Abflußräume sind nach unten zu mit nicht dargestellten Schiebern oder Ventilen versehen, die einen geregelten Wasserabfluß während bzw. nach dem Löschvorgang erlauben. Auch der Boden des Behälters (8) ist, wie aus Figur 3 ersichtlich, in ähnlicher Weise als Doppelboden ausgebildet.

Auf den Figuren 4, 5 und 6 sind die Betätigungseinrichtungen für die Klappe (10) vergrößert dargestellt. Die Einrichtung zum Öffnen der Klappe um eine Spaltbreite besteht aus einem Wagen (15), der, wie durch Pfeile (16) angedeutet, quer zur Fahrtrichtung des Kokslöschwagens auf Rädern (17) verfahrbar ist. Dies erfolgt durch Betätigung eines Kolben-Zylinder-Aggregates (18), das einerseits an einem I-Träger (19) des Kokslöschwagens und andererseits an dem Wagen (15) befestigt ist. Am oberen hinteren Ende des Wagens ist die Betätigungseinrichtung (20) zum vollständigen Öffnen der Klappe (10) angebracht, die zusammen mit dem Wagen (15) verfahrbar ist und ebenfalls aus einem Kolben-Zylinder-Aggregat besteht, das unabhängig von der Einrichtung (18) betätigt werden kann. Auf dem oberen vorderen Ende des Wagens ist ein Kniehebelgelenk (21) befestigt, dessen Drehpunkt mit (22) bezeichnet ist. An dem Arm (23) des Gelenkes ist der Kolben (24) der Betätigungseinrichtung (20), an dem anderen Arm (25) die Betätigungsstange (11) drehbar befestigt.

Um die Klappe (10) aus der in Figur 4 dargestellten geschlossenen Stellung in die in Figur 5 gezeigte Stellung zu bringen, in der sie um die Spaltbreite "a" geöffnet ist, wird der Wagen (15) durch die Betätigungseinrichtung (18) um eine entsprechende Strecke zusammen mit der Einrichtung (20) und dem Kniehebelgelenk, deren Stellungen zunächst unverändert bleiben, verschoben. Dabei ist die innere gitterförmige Klappenverkleidung (27) durch ihre Abmessungen oder die Art ihrer Befestigung an der Klappe so ausgelegt, daß sie den Aufnahmebehälter in der um den Spalt "a" geöffneten Stellung noch verschließt.

Zum vollständigen Öffnen der Klappe (10) einschließlich innerer Klappenverkleidung (27) wird der Kolben (24) der Betätigungseinrichtung (20) ausgefahren, wodurch das Kniehebelgelenk (21) und die am unteren Ende der Klappe (10) drehbar befestigte Betätigungsstange (11) in die in Figur 6 gezeigte Stellung verschwenkt werden und die Klappe die geöffnete Stellung einnimmt. Umgekehrt werden zum Schließen der Klappe zunächst der Kolben (24) und danach der Wagen (15) in ihre Ausgangsposition zurückgefahren. Dabei wird die sich über den Umfang der Klappe (10) erstrekkende nachgiebige Dichtungsleiste (26) fest gegen den Rand der Öffnung (9) gezogen.

Die innere, gitterförmige Klappenverkleidung (27) ist entweder fest oder über Gelenke beweglich mit der Klappe (10) verbunden. Die Klappenverkleidung wird aus einzelnen Stegen und dazwischen angeordneten Abstandhaltern zusammengefügt. Die Befestigung der Verkleidung (27) an der Klappe (10) erfolgt entweder als komplettes Bauteil, in mehreren Segmenten oder aber in Einzelteilen. Dabei werden die Spalte zwischen den Stegen durch Abstandhalter bestimmt.

## Patentansprüche

1. Verfahren zum Naßlöschen von Koks in einem Löschwagen, der nach Aufnahme des garen Brandes einer Ofenkammer zum Naßlöschen unter den Löschturm verfahren wird, wobei der Koksaufnahmebehälter des Wagens als viereckiger Kasten ausgebildet und mit einem schräg angeordneten Boden versehen ist, der zu der Koksrampe, die auf der entgegengesetzten Seite der Koksofenbatterie liegt, schräg nach unten verläuft und die der Koksrampe zugewandte Vorderwand des Aufnahmebehälters in ihrem unteren Abschnitt über ihre ganze Länge mit einer nach außen verschwenkbaren Klappe versehen ist, dadurch gekennzeichnet, daß während des Löschvorganges die Klappe (10) über eine Betätigungsstange (11) und Betätigungseinrichtungen (18/20) aus einer Stellung, in der sie den Aufnahmebehälter (4) dicht verschließt, um einen Spalt "a" geöffnet wird, der im Bereich des tiefsten Punktes des Schrägbodens (8) entsteht, und daß an der Innenseite der Klappe (10) mit Abstand eine als Rost ausgebildete Klappenverkleidung (27) angeordnet ist, wobei der Abstand so ausgelegt ist, daß beim Öffnen der Klappe (10) um den Spalt "a" der Aufnahmebehälter noch durch einen Rost verschlossen ist und somit den Durchtrittsquerschnitt für das Löschwasser definiert, und daß die Klappe (10) einschließlich innerer Klappenverkleidung (27) zum Austragen des Kokses vollständig geöffnet wird.

2. Kokslöschwagen zur Durchführung des Verfahrens nach Anspruch 1, dadurch gekennzeichnet, daß zur Bildung der spaltförmigen Öffnung "a" eine erste Betätigungseinrichtung dient, die aus je einem, an den Stirnseiten des Aufnahmebehälters (4) angeordneten Wagen (15) besteht, der mittels einer Kolben-Zylinder-Anordnung um die gewünschte Spaltbreite quer zur Fahrtrichtung des Kokslöschwagens verfahrbar und mit der Betätigungsstange verbunden ist und daß zum vollständigen Öffnen der Klappe eine zweite Betätigungseinrichtung (20) dient, die aus einer Kolben-Zylinder-Anordnung besteht, die an dem hinteren Ende des Gehäuses des verfahrbaren Wagens (15) angebracht ist und deren verschiebbarer Kolben (24) mit der Betätigungsstange in Verbindung steht.

3. Kokslöschwagen nach Anspruch 2, dadurch gekennzeichnet, daß die Betätigungsstange (11) mit dem einen Arm (25) eines Kniehebelgelenkes (21) verbunden ist, an dessen anderem Arm (23) das Ende des verschiebbaren Kolbens (24) zum vollständigen Öffnen der Klappe angebracht ist und daß das Kniehebelgelenk (21) am vorderen Ende des Gehäuses des verschiebbaren Wagens (15) befestigt ist.

4. Kokslöschwagen nach Anspruch 2 oder 3, dadurch gekennzeichnet, daß die Klappe (10) mit einer umlaufenden, nachgiebigen Dichtleiste (26) versehen ist, die in der Verschlußstellung gegen eine die Öffnung (9) des Aufnahmebehälters umgebende Anlagefläche gedrückt wird.

5. Kokslöschwagen nach den Ansprüchen 2 bis 4, dadurch gekennzeichnet, daß die innere Klappenverkleidung (27) als stabiler Rost mit einer Vielzahl paralleler, länglicher Spalte ausgebildet ist, wobei der Rost aus einzelnen, austauschbaren Stegen, insbesondere aus hitzebeständigem Werkstoff, und dazwischen angeordneten Distanzstücken zusammengefügt ist.

6. Kokslöschwagen nach den Ansprüchen 2 bis 5, dadurch gekennzeichnet, daß der Rost fest mit der Klappe (10) oder über einen Drehpunkt mit der Klappe (10) so verbunden ist, daß zunächst nur die Klappe selbst durch den Öffnungsmechanismus betätigt wird und der Rost erst bei Öffnen über den Spalt "a" hinaus durch eine Mitnahmevorrichtung dem Bewegungsablauf folgt.

7. Kokslöschwagen nach den Ansprüchen 2 bis 6, dadurch gekennzeichnet, daß der Querschnitt der Stege von konischer Form ist, wobei die Höhe, die ein Mehrfaches der unterschiedlichen Breiten beträgt, im rechten Winkel zur längs der Vorderwand (6) verlaufenden Klappe (10) angeordnet ist.

8. Kokslöschwagen nach den Ansprüchen 2 bis 7, dadurch gekennzeichnet, daß die durch die Distanzstücke gebildeten Spalte sich vom Aufnahmebehälter (4) zur Klappe (10) hin von 10 bis 20 mm, vorzugsweise 15 mm, auf 20 bis 30 mm, vorzugsweise 25 mm, erweitern.

9. Kokslöschwagen nach Anspruch 2, dadurch gekennzeichnet, daß zwischen dem dichten Boden (8) des Aufnahmebehälters (4) und im Abstand von diesen eingelegten Platten ein Hohlraum zur Aufnahme von Löschwasser gebildet wird, das über Spalte in die Hohlräume fließen kann, die zwischen den Platten freigelassen sind.

10. Kokslöschwagen nach Anspruch 2, dadurch gekennzeichnet, daß die beiden Stirnwände (7) und die Vorderwand (6) des Koksaufnahmebehälters (4) mit Platten (13) ausgelegt sind, die unter Bildung von Dampf- und Wasserabzugsräumen durch Stege (14) im Abstand von den Wänden gehalten sind und daß die Platten unter Freilassen von Spalten mit vorbestimmten Breiten neben-und übereinander angeordnet sind.

11. Kokslöschwagen nach Anspruch 2, dadurch gekennzeichnet, daß die Platten zur Bildung des Doppelbodens und der Doppelwände aus Gußeisen bestehen.

## Revendications

1. Procédé d'extinction humide de coke dans un chariot d'extinction qui, après réception de la fournée carbonisée d'une chambre de four, est mené sous la tour d'extinction de coke pour l'extinction par voie humide, la bac de réception de coke du chariot ayant la forme d'une caisse quadrangulaire et étant muni d'un fond incliné qui va en s'inclinant vers le bas en direction de la rampe de défournement qui est située du côté opposé à la batterie des fours à coke et la paroi avant du bac de réception du coke située vis-à-vis de la rampe de défournement étant munie sur toute la longueur de sa partie inférieure d'une trappe rabattable vers l'extérieur caractérisé par le fait que pendant l'opération d'extinction la trappe (10) fermant d'une façon étanche le bac de réception du coke (4) est ouverte à l'aide d'une barre de commande (11) et de dispositifs de commande (18/20) de la largeur d'une fente "a" qui est constituée dans le secteur du point le plus profond du fond incliné (8) et que sur la paroi intérieure de la trappe (10) est disposé un revêtement de trappe (27) en forme de grille, l'écart étant conçu tel qu'en ouvrant la trappe (10) de la largeur de la fente "a", le bac de réception du coke n'est fermé que par une grille et la section de passage de l'eau d'extinction ainsi définie, et que la trappe (10), y compris son revêtement est entièrement ouverte pour le défournement du coke.

2. Chariot d'extinction du coke pour la mise en oeuvre de ce procédé selon la revendication 1 caractérisé par le fait que la formation de l'ouverture "a" en forme de fente s'effectue par l'intermédiaire d'un premier dispositif de commande constitué par un chariot (15) qui est placé respectivement sur les côtés frontaux du bac de réception du coke (4) et qui, à l'aide d'un arrangement piston-vérin, peut être déplacé de la largeur de la fente désirée transversalement au sens de la marche du chariot d'extinction du coke et relié à la barre de commande et que pour l'ouverture complète de la trappe, on utilise de préférence un deuxième dispositif de commande (20) se composant d'un arrangement piston-vérin lequel est placé à l'extrémité arrière du bâti du chariot déplaçable et dont le piston mobile est relié à la barre de commande.

3. Chariot d'extinction du coke selon la revendication 2 caractérisé par le fait que la barre de commande (11) est reliée à un bras (25) d'un levier à genouillère (21) sur l'autre bras duquel (23) est installée l'extrémité du piston mobile (24) permettant l'ouverture complète de la trappe et que le levier à genouillère (21) est fixé à l'extrémité avant du bâti du chariot déplaçable.

4. Chariot d'extinction selon la revendication 2 ou 3 caractérisé par le fait que la trappe (10) est munie d'un couteau d'étanchéisation (26) souple périphérique qui, en position fermée, adhère contre une surface d'appui entourant l'ouverture (9) du bac de réception du coke.

5. Chariot d'extinction du coke selon les revendications 2 à 4 caractérisé par le fait que le revêtement intérieur de la trappe (27) est formé d'une grille robuste avec de multiples fentes parallèles oblongues, la grille étant un assemblage de traverses individuelles amovibles, en matière résistant particulièrement à la chaleur et d'écarteurs placés entre celles-ci.

6. Chariot d'extinction du coke selon les revendications 2 à 5 caractérisé par le fait que la grille est soit fixée à la trappe (10) ou reliée à la trappe (10) par un point pivotant, que dans un premier temps seule la trappe elle-même est actionnée par le mécanisme d'ouverture et que la grille ne suit le déroulement du mouvement que lors de l'ouverture au-delà de la fente "a" par un mécanisme d'entraînement.

7. Chariot d'extinction du coke selon les revendications 2 à 6 caractérisé par le fait que la section transversale des traverses est de forme conique, la hauteur qui correspond à plusieurs largeurs différentes étant ordonnée à angle droit de la trappe aménagée le long de la paroi avant (10).

8. Chariot d'extinction de coke selon les revendications 2 à 7 caractérisé par le fait que les fentes formées par les écarteurs s'élargissent du bac de réception du coke (4) à la trappe (10), passant de 10 à 20 mm - de préférence 15 mm - à 20 à 30 mm - de préférence 25 mm.

9. Chariot d'extinction du coke selon la revendication 2 caractérisé par le fait qu'entre le fond étanche (8) du bac de réception du coke (4) et à distance de ces plaques insérées, est formé un espace creux destiné à recueillir l'eau d'extinction qui peut couler dans les espaces creux par les fentes qui ont été laissées entre les plaques.

10. Chariot d'extinction de coke selon la revendication 2 caractérisé par le fait que les deux parois d'extrémité (7) et la paroi avant (6) du bac de réception du coke (4) sont garnies de plaques (13) qui, en formant des espaces d'écoulement de vapeur et d'eau sont maintenues à distance des parois par des traverses (14) et que les plaques sont disposées les unes à côté des autres et les unes sur les autres avec des largeurs prédètermi- nées tout en laissant des fentes.

11. Chariot d'extinction du coke selon la revendication 2 caractérisé par le fait que les plaques formant le double-fond et les doubles-parois sont en fonte.

## Claims

1. Process for the wet quenching of coke in a quenching car which having taken up the coked out charge of a coke oven chamber is transferred to a location in the quenching tower with the coke receiving container of the car being designed as a four-cornered box and provided with a bottom of inclined arrangement which slopes downwards into the direction of the coke discharge wharf situated at the side opposite the coke oven battery, and with the wharf-facing front wall of the receiving container being provided in its lower section and over its entire length with a gate slewable outwardly, characterized in that during the quenching operation the gate (10) in a position where it tightly seals the receiving container (4) is opened by means of an actuating rod (11) and actuating mechanism (18/20) by a gap "a" which is created in the area of the lowest point of the inclined bottom (8), and that at the inside of gate (10) a gate lining (27) in the form of a grate is arranged a certain distance away with this distance being established such that when opening the gate (10) by the gap "a" the receiving container is still closed off by a grate and it thus defines the discharge cross sectional area for the quenching water, and that the gate (10) including its inner gate lining (27) is completely opened for the purpose of discharging the coke.

2. Coke quenching car for the implementation of the process according to Claim 1, characterized in that a first actuating mechanism is employed for the formation of the gap-like opening "a" which consists of one carriage (15) arranged on each end side of the receiving container (4) said carriage being moved by the desired gap width by means of a piston/cylinder arrangement transverse to the travel direction of the coke quenching car and connected with the actuating rod, and that a second actuating mechanism (20) is used for the complete opening of the gate which consists of a piston/cylinder arrangement mounted at the rear end of the housing of the traversing carriage (15) and the moveable piston (24) of said carriage being connected with the actuating rod.

3. Coke quenching car according to Claim 2, characterized in that the actuating rod (11) is connected with one arm (25) of a toggle joint (21) and, to bring about the complete opening of the gate, the end of the moveable piston (24) is connected with the other arm (23) of said joint, and that the toggle joint (21) is attached to the front end of the housing of the moveable carriage (15).

4. Coke quenching car according to Claim 2 or 3, characterized in that the gate (10) is equipped with a circumferential resilient sealing strip (26) which, when the arrangement is in closed position, is pressed against a contact face surrounding opening (9) of the receiving container.

5. Coke quenching car according to Claims 2 to 4, characterized in that the inner gate lining (27) is designed in the form of a sturdy grate having a multitude of parallel oblong gaps with said grate being composed of individual, replaceable webs, particularly of heat-resistant material, and spacer elements arranged in between.

6. Coke quenching car according to Claims 2 to 5, characterized in that the grate is rigidly connected with gate (10) or via a pivot point with gate (10) in such a manner that initially only the gate itself is moved by the opening mechanism and the grate only follows this movement by action of a carrier device when the opening movement has gone beyond gap "a".

7. Coke quenching car according to Claims 2 to 6, characterized in that the cross section of the webs is of tapered shape with the height which amounts to a multiple of the varying widths being arranged at a right angle to the gate (10) running lengthwise to the front wall (6).

8. Coke quenching car according to Claims 2 to 7, characterized in that the gaps formed by the spacer elements widen from 10 to 20 mm, preferably 15 mm, to 20 to 30 mm, preferably 25 mm in the direction from the receiving container (4) towards the gate (10).

9. Coke quenching car according to Claim 2, characterized in that between the tight bottom (8) of the receiving container (4) and the plates arranged a certain distance away from the bottom a hollow space is formed which accommodates the quenching water allowed to enter these hollow spaces through gaps left between the plates.

10. Coke quenching car according to Claim 2, characterized in that the two end walls (7) and front wall (6) of the coke receiving container (4) are lined with plates (13) which are kept away from the walls by means of webs thus forming spaces through which steam and water can be evacuated, and that the plates are arranged side by side and one above the other with gaps of defined widths being left between these plates.

11. Coke quenching car according to Claim 2, characterized in that the plates forming the double bottom and double walls consist of cast iron.
